# FASCICULE DE BREVET EUROPEEN

(11) **EP 1 793 055 B1**
(45) Date de publication et mention de la délivrance du brevet: **29.08.2012**
(21) Numéro de dépôt: 06291749.7
(22) Date de dépôt: 10.11.2006
(51) Int. Cl.: E04B 1/343, E04H 4/08

(54) **Abri à troncons mobiles**
Abdeckung aus verschiebbaren Teilstücken
Shelter of movable segments

(30) Priorité: 30.11.2005 FR 0512183
(43) Date de publication de la demande: 06.06.2007
(73) Titulaire: Abrisud, 32600 L'Isle Jourdain (FR)
(72) Inventeur: Le Driant, Yoann, 60940 Angicourt (FR); Wystup, Frédéric, 95300 Pontoise (FR); Wystup, Jean-Pierre, 60930 Bailleul sur Therain (FR)
(74) Mandataire: Richebourg, Michel François

(56) Documents cités:
- EP-A1- 0 147 502
- EP-A1- 1 247 914
- DE-A1- 4 329 807
- FR-A- 2 442 929
- US-A1- 2003 014 927

## Description

La présente invention est relative aux abris à tronçons mobiles, notamment pour piscines.

Plus particulièrement, l'invention concerne un abri, tels ceux décrits dans le document EP 1247914 et EP 0147502, comportant au moins un tronçon mobile selon une direction longitudinale, ledit tronçon comprenant un toit qui présente au moins un premier bord longitudinal monté coulissant selon la direction longitudinale sur un rail de guidage fixé sur un ouvrage de génie civil (notamment un mur), le premier bord longitudinal du toit comportant un profilé de rive qui pénètre partiellement dans une gorge ouverte latéralement présentée par le rail de guidage, ledit profilé de rive s'étendant selon la direction longitudinale entre au moins deux chariots qui pénètrent également dans la gorge du rail de guidage et qui roulent en prenant appui sur ledit rail de guidage, le chariot comportant un galet monté rotatif autour d'un axe sensiblement horizontal et roulant sur une surface de roulage inférieure appartenant au rail de guidage.

Par ailleurs, il est connu du document FR 2442929 de munir les profilés qui portent les chariots roulants avec un galet de guidage.

La présente invention a notamment pour but d'améliorer l'étanchéité et le guidage des abris connus de ce type, au niveau de la jonction entre le rail de guidage et le premier bord longitudinal du toit.

A cet effet, selon l'invention, un abri du genre en question est caractérisé en ce que le chariot comporte au moins une première roulette rotative autour d'un premier axe sensiblement vertical et adaptée pour rouler alternativement contre deux surfaces de guidage appartenant au rail de guidage et encadrant la surface de roulage, ladite première roulette étant disposée pour empêcher le galet d'interférer avec les surfaces de guidage.

Grâce à ces dispositions, l'eau qui peut ruisseler sur le dessus du rail de guidage est collectée par le profilé de rive et les chariots, puisque ledit profilé de rive et lesdits chariots ne laissent pas d'espace libre le long du rail de guidage. De plus, le guidage est amélioré.

Dans divers modes de réalisation de l'abri selon l'invention, on peut éventuellement avoir recours en outre à l'une et/ou à l'autre des dispositions suivantes :
- le profilé de rive présente une surface supérieure pleine qui est partiellement recouverte par le rail de guidage et le chariot comporte une embase qui présente une surface supérieure pleine disposée dans le prolongement de la surface supérieure du profilé de rive ;
- le rail de guidage est un profilé creux qui présente, au niveau de sa gorge, un bord longitudinal tombant, et le profilé de rive présente un bord relevé s'étendant vers le haut à l'intérieur du rail de guidage ;
- la surface supérieure de l'embase du chariot forme un canal ouvert vers le haut et ouvert dans la direction longitudinale ;
- le tronçon d'abri comprend deux poutres d'extrémité s'étendant selon une direction transversale perpendiculaire à la direction longitudinale, les deux poutres d'extrémité étant reliées entre elles notamment par le profilé de rive, et l'embase de chaque chariot est fixée sur l'une desdites poutres d'extrémité ;
- l'embase de chaque chariot est fixée sur la poutre d'extrémité correspondante par un tenon emboîté dans ladite poutre d'extrémité ;
- le chariot comporte en outre une deuxième roulette rotative autour d'un deuxième axe sensiblement vertical et adaptée pour rouler alternativement contre lesdites surfaces de guidage, les première et deuxième roulettes encadrant le galet et lesdites première et deuxième roulettes étant disposées pour empêcher le galet d'interférer avec les surfaces de guidage ;
- le toit s'étend en pente vers le bas à l'opposé du profilé de rive, jusqu'à une paroi latérale roulant sur le sol ;
- l'abri comprend plusieurs tronçons adaptés pour sélectivement s'emboîter les uns dans les autres ou se déployer.

D'autres caractéristiques et avantages de l'invention apparaîtront au cours de la description suivante d'un de ses modes de réalisation, donné à titre d'exemple non limitatif, en regard des dessins joints.

Sur les dessins .
- la figure 1 est une vue en perspective d'un abri selon une forme de réalisation de l'invention, en position déployée,
- la figure 2 est une vue de détail montrant le toit d'un des tronçons de la bride de la figure 2, avec une partie de son rail de guidage,
- la figure 3 est une vue selon la direction III de la figure 2,
- la figure 4 est une vue similaire à la figure 3, sans le rail de guidage,
- la figure 5 est une vue de détail selon la direction V de la figure 2 ;
- la figure 6 est une vue éclatée montrant le montage du chariot visible sur la figure 5,
- la figure 7 est une vue en coupe verticale sur l'une des roulettes du chariot de la figure 6, la coupe étant prise selon le plan VII de la figure 6,
- et la figure 8 est une vue en coupe verticale sur le galet du chariot de la figure 6.

Sur les différentes figures, les mêmes références désignent des éléments identiques ou similaires.

La figure 1 représente un abri télescopique 1 qui comporte une pluralité de tronçons adjacents 2, 3, 4 déplaçables les uns par rapport aux autres par coulissement dans une direction longitudinale X. Ces tronçons sont ici au nombre de trois, mais pourraient être en nombre différent sans sortir du cadre de l'invention.

Ces tronçons sont mobiles entre la position déployée visible sur la figure 1, où lesdits tronçons recouvrent un espace à protéger 5, par exemple une piscine ou autre, et une position rétractée (non représentée), où les tronçons 2, 3, 4 coopèrent par emboîtement mutuel et découvrent l'espace à protéger 5.

Dans l'exemple considéré ici, chacun des tronçons 2, 3, 4 comporte un toit 6 qui s'étend avec une certaine pente entre des premier et deuxième bords longitudinaux 7,8. Le premier bord longitudinal 7 est supporté par un ouvrage de génie civil 9 tel qu'un mur d'un bâtiment. Le deuxième bord longitudinal 8, qui se trouve à un niveau inférieur au premier bord longitudinal 7, est prolongé latéralement par un pan coupé 10, lui-même prolongé vers le bas par une paroi latérale montée sur des galets (non représentés) pouvant rouler sur le sol (les galets en question peuvent rouler directement sur le sol ou sur des rails de guidage fixés au sol).

L'un des tronçons, en l'occurrence le tronçon 4 dans l'exemple considéré ici, peut être supporté de façon fixe par l'ouvrage de génie civil 9, tandis que les autres tronçons 2,3 sont supportés de façon coulissante dans la direction longitudinale X, au moyen de rails de guidage 12 fixés sur ledit ouvrage de génie civil 9. Dans l'exemple représenté sur la figure 1, le rail 12 du tronçon 2 s'étend sur toute la longueur de l'abri (en regard du tronçon 2 et sous les tronçons 3, 4), tandis que le rail 12 du tronçon 3 s'étend en regard dudit tronçon 3 et sous le tronçon 4.

Chaque tronçon 2, 3, 4 comporte une structure faite d'assemblages de profilés métalliques, notamment des profilés en alliage légers. Cette structure comporte, aux deux extrémités du tronçon, deux ossatures principales 13, 14 qui s'étendent respectivement dans deux plans verticaux parallèles. Au niveau du toit 6, ces ossatures principales 13, 14 comprennent en particulier deux poutres d'extrémité 15, 16 qui s'étendent selon une même direction transversale Y perpendiculaire à la direction longitudinale X et inclinée vers le bas en s'éloignant de l'ouvrage de génie civil 9.

Ces deux poutres d'extrémité 15, 16 sont reliées entre elles, au niveau du premier bord longitudinal 7, par un profilé de rive 17, et entre les premier et deuxième bords longitudinaux, par une pluralité de traverses 18 qui supportent une ou plusieurs plaques de remplissage 19, transparentes ou non, réalisées par exemple en polycarbonate ou en Plexiglas® ou autre (voir figure 2).

Le profilé de rive 17 déborde latéralement par rapport aux extrémités axiales des poutres d'extrémité 15, 16, et ledit profilé de rive présente une surface supérieure pleine 20 qui se raccorde avec étanchéité aux plaques de remplissage 19 et qui peut éventuellement présenter un bord relevé 21, par exemple au niveau du bord latéral du profilé de rive le plus proche de l'ouvrage de génie civil 9. De plus, aux extrémités axiales des poutres d'extrémité 15, 16 sont fixés deux chariots 22 roulant dans le rail de guidage 12.

Comme représenté sur les figures 3 à 6, chaque chariot 22 peut par exemple être une pièce monobloc usinée en alliage léger, qui peut comprendre un étrier 23 et une embase 24 fixée à l'extrémité axiale de la poutre d'extrémité correspondante 15, 16.

Comme on peut le voir sur la figure 4, la surface supérieure 25 de l'embase est pleine et est disposée dans le prolongement de la surface supérieure 20 du profilé de rive. Ladite surface supérieure 24 peut former un canal 25 ouvert vers le haut et ouvert dans la direction longitudinale X, délimitée latéralement par deux bords relevés s'étendant parallèlement à la direction longitudinale X.

Par ailleurs, l'étrier 23 comporte un puit central 27 ouvert verticalement, dans lequel est monté un galet 28 rotatif autour d'un axe de rotation horizontal Y' perpendiculaire à la direction longitudinale X. De plus, le galet 23 porte également deux roulettes 29 disposées sous ledit étrier et monté rotatives autour d'axes de rotation verticaux Z1, Z2.

Le galet 28 et les roulettes 29 peuvent être réalisés en matière plastique ou en élastomère, ou tout au moins être revêtus extérieurement de matière plastique ou d'élastomère.

Comme on peut le voir sur les figures 3 et 7, le rail de guidage 12 peut se présenter sous la formé d'un profilé en alliage léger qui est fixé jointivement à l'ouvrage de génie civil par l'une, 30, de ses faces latérales, tandis que la face latérale opposée 31 du rail de guidage forme une gorge 32 ouverte latéralement et s'étendant selon la direction longitudinale X..

La paroi supérieure 33 du rail de guidage 12 peut avantageusement être inclinée vers le bas dans le sens de l'éloignement par rapport à l'ouvrage de génie civil 9, de façon à permettre un ruissellement des eaux de pluie en direction du toit 6 de l'abri. Cette paroi supérieure 33 peut éventuellement se terminer par un bord tombant 34 s'étendant vers le bas. Le profilé de rive 20 du toit, ainsi que les embases 24 des chariots, pénètrent dans la gorge 32 en étant recouverts partiellement par la paroi supérieure 33, de sorte que le bord relevé 21 du profilé de rive se trouve au-dessous de ladite paroi supérieure et que le bord tombant 34 de cette paroi supérieure se trouve en correspondance avec le canal 26 de l'embase 24 de chaque chariot.

Ainsi, les eaux de pluie qui ruissellent sur la paroi supérieure 33 du rail de guidage tombent sur les canaux 26 des chariots et les parois supérieures 20 des profilés de rive, de sorte que lesdites eaux de pluie ruissellent ensuite le long du toit 6, puis le long du pan coupé 10 et de la paroi latérale 11, jusqu'au sol, et ce sans s'infiltrer dans l'espace à protéger 5.

Le rail de guidage 12 comporte en outre une paroi inférieure 35 qui forme une surface de roulage inférieure 36 sur laquelle roule le galet 28. Ladite surface de roulage est délimitée latéralement par deux bords relevés 37, 38 formant deux surfaces de guidage verticales parallèles à la direction longitudinale X, contre lesquelles peuvent venir rouler les roulettes 29 afin de guider le galet 28 et de l'empêcher de venir interférer avec lesdits bords relevés 37, 38. L'écartement entre les bords relevés 37, 38 est supérieur au diamètre des roulettes 29.

Dans l'exemple considéré ici, le bord relevé 37 appartient à la paroi latérale 31 du rail de guidage tandis que le bord relevé 38 est situé à l'intérieur du rail de guidage. On notera que, pour empêcher le galet 28 de venir interférer avec les bords relevés 37, 38, les roulettes 29, qui sont centrées sur le plan médian du galet 28 , présentent un diamètre extérieur supérieur à la largeur du galet 28.

Grâce à ces dispositions, le coulissement des tronçons 2,3 dans la direction longitudinale X peut être effectué sans grand effort, par simple action manuelle de l'utilisateur. Ce coulissement a lieu sans coincement desdits tronçons alors même que l'utilisateur pousse généralement les tronçons 2, 3 à partir d'un emplacement excentré, par exemple au niveau des parois latérales 11 desdits tronçons.

Comme représenté sur les figures 6 à 8, chaque chariot 22 peut être fixé à l'extrémité axiale de la poutre d'extrémité 15, 16 correspondante au moyen de vis 39, 40 qui sont vissées dans un tenon 41 emboîté dans la poutre d'extrémité 15, 16 (ce tenon peut en outre être fixé par vissage à ladite poutre et/ou à d'autres éléments de la structure, par exemple au profilé de rive 17). Dans l'exemple considéré ainsi, la vis 39 traverse uniquement l'embase 24 du chariot et la vis 40 traverse l'embase 24 et l'étrier 23 en servant de pallier au galet 28 pour monter ledit galet rotatif autour de l'axe horizontal Y'. Les surfaces d'appui 42, 43 en contact mutuel, appartenant respectivement à l'embase 24 et au tenon 41, peuvent par exemple être verticales.

Ce montage des chariots 22 aux extrémités axiales des poutres d'extrémité 15, 16 procure une excellente résistance mécanique à l'abri. De plus, comme expliqué précédemment, ce montage permet aussi d'éviter des vides entre le toit 6 et le rail 15, 16 : on évite ainsi les pénétrations d'eau de ruissellement à ce niveau.

## Revendications

1. Abri comportant au moins un tronçon (2, 3) mobile selon une direction longitudinale (X), ledit tronçon comprenant un toit (6) qui présente au moins un premier bord longitudinal (7) monté coulissant selon la direction longitudinale (X) sur un rail de guidage (12) fixé sur un ouvrage de génie civil (9),
le premier bord longitudinal (7) du toit comportant un profilé de rive (17) qui pénètre partiellement dans une gorge (32) ouverte latéralement présentée par le rail de guidage (12), ledit profilé de rive (17) s'étendant selon la direction longitudinale (X) entre au moins deux chariots (22) qui pénètrent également dans la gorge (32) du rail de guidage et qui roulent en prenant appui sur ledit rail de guidage,
le chariot (22) comportant un galet (28) monté rotatif autour d'un axe (Y') sensiblement horizontal et roulant sur une surface de roulage inférieure (36) appartenant au rail de guidage (12),
**caractérisé en ce que**
le chariot (22) comporte au moins une première roulette (29) rotative autour d'un premier axe sensiblement vertical (Z1) et adaptée pour rouler alternativement contre deux surfaces de guidage (37, 38) appartenant au rail de guidage et encadrant la surface de roulage (36), ladite première roulette (29) étant disposée pour empêcher le galet (28) d'interférer avec les surfaces de guidage (37, 38).

2. Abri selon la revendication 1, dans lequel le profilé de rive (17) présente une surface supérieure (20) pleine qui est partiellement recouverte par le rail de guidage (12) et le chariot (22) comporte une embase (24) qui présente une surface supérieure (25) pleine disposée dans le prolongement de la surface supérieure (20) du profilé de rive.

3. Abri selon la revendication 2, dans lequel le rail de guidage (12) est un profilé creux qui présente, au niveau de sa gorge (32), un bord longitudinal tombant (34), et le profilé de rive (17) présente un bord relevé (21) s'étendant vers le haut à l'intérieur du rail de guidage.

4. Abri selon l'une quelconque des revendications 2 et 3, dans lequel la surface supérieure (25) de l'embase du chariot forme un canal (26) ouvert vers le haut et ouvert dans la direction longitudinale (x).

5. Abri selon l'une quelconque des revendications 2 à 4, dans lequel le tronçon d'abri (2, 3) comprend deux poutres d'extrémité (15, 16) s'étendant selon une direction transversale (Y) perpendiculaire à la direction longitudinale (X), les deux poutres d'extrémité (15, 16) étant reliées entre elles notamment par le profilé de rive (17), et l'embase (24) de chaque chariot est fixée sur l'une desdites poutres d'extrémité (15, 16).

6. Abri selon la revendication 5, dans lequel l'embase (24) de chaque chariot est fixée sur la poutre d'extrémité (15, 16) correspondante par un tenon (41) emboîté dans ladite poutre d'extrémité (15, 16).

7. Abri selon la revendication 1, dans lequel le chariot (22) comporte en outre une deuxième roulette (29) rotative autour d'un deuxième axe sensiblement vertical (22) et adaptée pour rouler alternativement contre lesdites surfaces de guidage (37, 38), les première et deuxième roulettes (29) encadrant le galet (28) et lesdites première et deuxième roulettes (29) étant disposées pour empêcher le galet (28) d'interférer avec les surfaces de guidage (37, 38).

8. Abri selon l'une quelconque des revendications précédentes, dans lequel le toit (6) s'étend en pente vers le bas à l'opposé du profilé de rive, jusqu'à une paroi latérale (11) roulant sur le sol.

9. Abri selon l'une quelconque des revendications précédentes, comprenant plusieurs tronçons (2, 3, 4) adaptés pour sélectivement s'emboîter les uns dans les autres ou se déployer.

## Claims

1. Shelter comprising at least one section (2, 3) able to move in a longitudinal direction (X), said section comprising a roof (6) that has at least one first longitudinal edge (7) mounted so as to slide in the longitudinal direction (X) on a guide rail (12) fixed to a civil engineering structure (9),
the first longitudinal edge (7) of the roof comprising an edge profile (17) that partially enters a laterally open groove (32) presented by the guide rail (12), said edge profile (17) extending in the longitudinal direction (X) between at least two carriages (22) that also enter the groove (32) in the guide rail and run while bearing on said guide rail,
the carriage (22) comprising a roller (28) mounted so as to rotate about a substantially horizontal axis (Y') and running on a lower running surface (36) belonging to the guide rail (12),
**characterised in that**
the carriage (22) comprises at least one first wheel (29) able to rotate about a first substantially vertical axis (Z1) and able to run alternately against two guide surfaces (37, 38) belonging to the guide rail and framing the running surface (36), said first wheel (29) being arranged so as to prevent the roller (28) from interfering with the guide surfaces (37, 38).

2. Shelter according to claim 1, in which the edge profile (17) has a solid top surface (20) that is partially covered by the guide rail (12) and the carriage (22) comprises a base (24) that has a solid top surface (25) placed in line with the top surface (20) of the edge profile.

3. Shelter according to claim 2, in which the guide rail (12) is a hollow profile that has, at its groove (32), a falling longitudinal edge (34), and the edge profile (17) has a raised edge (21) extending upwards inside the guide rail.

4. Shelter according to either one of claims 2 and 3, in which the top surface (25) of the base of the carriage forms a channel (26) open upwards and open in the longitudinal direction (X).

5. Shelter according to any one of claims 2 to 4, in which the shelter section (2, 3) comprises two end beams (15, 16) extending in a transverse direction (Y) perpendicular to the longitudinal direction (X), the two ends beams (15, 16) being connected together in particular by the edge profile (17), and the base (24) of each carriage is fixed to one of said end beams (15, 16).

6. Shelter according to claim 5, in which the base (24) of each carriage is fixed to the corresponding end beam (15, 16) by a tenon (41) flitted in said end beam (15, 16).

7. Shelter according to claim 1, in which the carriage (22) also comprises a second wheel (29) able to rotate about a second substantially vertical axis (Z2) and able to run alternately against said guide surfaces (37, 38), the first and second wheels (29) framing the roller (28) and said first and second wheels (29) being placed so as to prevent the roller (28) from interfering with the guide surfaces (37, 38).

8. Shelter according to any one of the preceding claims, in which the roof (6) extends in a slope downwards opposite to the edge profile, as far as a lateral wall (11) running on the ground.

9. Shelter according to any one of the preceding claims, comprising several sections (2, 3, 4) able to selectively fit in one another or to be deployed.

## Patentansprüche

1. Überdachung, umfassend mindestens einen Abschnitt (2, 3), der in eine Längsrichtung (X) bewegt werden kann, wobei der Abschnitt ein Dach (6) umfasst, das mindestens einen ersten Längsrand (7) aufweist, der gleitend gemäß der Längsrichtung (X) auf einer Führungsschiene (12) montiert ist, die auf einer Baukonstruktion (9) befestigt ist,
wobei der erste Längsrand (7) des Dachs ein Traufprofil (17) umfasst, das teilweise in eine seitlich offene Auskehlung (32) eindringt, die die Führungsschiene (12) aufweist, wobei sich das Traufprofil (17) in der Längsrichtung (X) zwischen mindestens zwei Wagen (22) erstreckt, die ebenfalls in die Auskehlung (32) der Führungsschiene eindringen, und die rollen, indem sie auf der Führungsschiene aufliegen,
wobei der Wagen (22) eine Rolle (28) umfasst, die drehend um eine Achse (Y') montiert ist, die im Wesentlichen horizontal ist und auf einer unteren Rollfläche (36) rollt, die zur Führungsschiene (12) gehört,
**dadurch gekennzeichnet, dass**
der Wagen (22) mindestens eine erste Transportrolle (29) umfasst, die um eine erste, im Wesentlichen vertikale Achse (Z1) drehbar ist und ausgelegt ist, um alternativ gegen zwei Führungsflächen (37, 38) zu drehen, die zur Führungsschiene gehören und die Rollfläche (36) einschließen, wobei die erste Transportrolle (29) angeordnet ist, um zu verhindern, dass die Rolle (28) in die Führungsflächen (37, 38) eingreift.

2. Überdachung nach Anspruch 1, wobei das Traufprofil (17) eine ebene obere Fläche (20) aufweist, die teilweise von der Führungsschiene (12) bedeckt ist, und der Wagen (22) einen Sockel (24) umfasst, der eine ebene obere Fläche (25) aufweist, die in der Verlängerung der oberen Fläche (20) des Tauprofils angebracht ist.

3. Überdachung nach Anspruch 2, wobei die Führungsschiene (12) ein hohles Profil ist, das auf der Ebene seiner Auskehlung (32) einen abfallenden Längsrand (34) aufweist, und das Traufprofil (17) einen erhöhten Rand (21) aufweist, der sich nach oben hin zum Inneren der Führungsschiene erstreckt.

4. Überdachung nach einem der Ansprüche 2 und 3, wobei die obere Fläche (25) des Sockels des Wagens einen Kanal (26) bildet, der nach oben offen und in der Längsrichtung (x) offen ist.

5. Überdachung nach einem der Ansprüche 2 bis 4, wobei der Überdachungsabschnitt (2, 3) zwei Endbalken (15, 16) umfasst, die sich in einer Querrichtung (Y) erstrecken, die senkrecht zur Längsrichtung (X) ist, wobei die zwei Endbalken (15, 16) miteinander insbesondere durch das Traufprofil (17) verbunden sind, und der Sockel (24) des Wagens auf einem der Endbalken (15, 16) befestigt ist.

6. Überdachung nach Anspruch 5, wobei der Sockel (24) jedes Wagens auf dem entsprechenden Endbalken (15, 16) durch einen Zapfen (41) befestigt ist, der in den Endbalken (15, 16) eingelassen ist.

7. Überdachung nach Anspruch 1, wobei der Wagen (22) außerdem eine zweite Transportrolle (29) aufweist, die um eine zweite, im Wesentlichen vertikale Achse (Z2) drehbar ist und ausgelegt ist, um alternativ gegen die Führungsflächen (37, 38) zu rollen, wobei die erste und die zweite Transportrolle (29) die Rolle (28) einschließen, und die erste und die zweite Transportrolle (29) angeordnet sind, um zu verhindern, dass die Rolle (28) in die Führungsflächen (37, 38) eingreift.

8. Überdachung nach einem der vorhergehenden Ansprüche, wobei sich das Dach (6) nach unten neigend gegenüber dem Traufprcfil erstreckt, bis zu einer Seitenwand (11), die auf dem Boden rollt.

9. Überdachung nach einem der vorhergehenden Ansprüche, umfassend mehrere Abschnitte (2, 3, 4), die ausgelegt sind, um selektiv ineinander eingeschoben zu werden oder sich zu entfalten.
